# FASCICULE DE BREVET EUROPEEN

(11) **EP 3 109 879 B1**
(45) Date de publication et mention de la délivrance du brevet: **27.01.2021**
(21) Numéro de dépôt: 16169484.9
(22) Date de dépôt: 13.05.2016
(51) Int. Cl.: H01H 9/44, H01H 1/10, H01H 1/025, H01H 73/04, H01H 73/18, H01H 9/46

(54) **DISPOSITIF D'EXTINCTION D'ARC DANS UN APPAREIL DE PROTECTION ÉLECTRIQUE ET APPAREIL DE PROTECTION ÉLECTRIQUE COMPORTANT UN TEL DISPOSITIF**
LICHTBOGENLÖSCHVORRICHTUNG IN EINEM ELEKTRISCHEN SCHUTZGERÄT, UND ELEKTRISCHES SCHUTZGERÄT, DAS EINE SOLCHE VORRICHTUNG UMFASST
DEVICE FOR QUENCHING AN ARC IN AN ELECTRICAL PROTECTION UNIT AND ELECTRICAL PROTECTION UNIT COMPRISING SUCH A DEVICE

(30) Priorité: 23.06.2015 FR 1555736
(43) Date de publication de la demande: 28.12.2016
(73) Titulaire: Schneider Electric Industries SAS, 92500 Rueil-Malmaison (FR)
(72) Inventeur: RAMIREZ, Jean-Claude, 38050 GRENOBLE (FR); RONDOT, Loïc, 38050 GRENOBLE (FR); VALLIER, Hervé, 38050 GRENOBLE (FR); HAGE, Benoît, 38050 GRENOBLE (FR)
(74) Mandataire: Colette, Marie-Françoise

(56) Documents cités:
- CN-A- 102 427 006
- CN-A- 104 124 117
- DE-B- 1 139 565
- FR-A1- 2 977 067
- US-A- 4 220 934
- US-A- 5 589 672
- US-A1- 2008 073 327

## Description

### DOMAINE TECHNIQUE

La présente invention concerne un dispositif d'extinction d'arc dans un appareil de protection électrique comportant une chambre de formation d'arc renfermant un contact fixe et un contact mobile lesquels au moment de leur séparation forment un arc entre eux, cette chambre de formation d'arc étant suivie d'une pré-chambre destinée à éviter la stagnation de l'arc et à favoriser l'allongement de l'arc, ladite pré-chambre communiquant avec une chambre dite d'extinction d'arc à l'intérieur de laquelle l'arc est éteint, et des moyens pour améliorer la propulsion de l'arc dans la préchambre, ledit contact fixe comportant une zone conductrice dite de contact correspondant à la surface du contact fixe traversée par le courant nominal en position de fermeture des contacts, ainsi qu'un appareil de protection électrique comportant un tel dispositif.

### ETAT DE LA TECHNIQUE ANTERIEURE

Les disjoncteurs, notamment les disjoncteurs miniatures, permettent de réaliser l'interruption du courant électrique par séparation des contacts de manière à protéger les biens et les personnes des effets des courants de court-circuit.

Après l'ouverture automatique des contacts suite à la survenue d'une surcharge ou d'un court-circuit dans le circuit électrique à protéger, et la commutation de l'arc engendré par cette séparation des contacts, cet arc se déplace en direction de la chambre d'extinction d'arc destinée à réaliser l'extinction de l'arc.

Cette chambre d'extinction d'arc comporte des séparateurs (ou ailettes) constitués de plaques empilées, lesquelles s'étendent sensiblement parallèlement au plan de la base du disjoncteur, par laquelle base le disjoncteur est destiné à être monté sur un support de montage.

Cette chambre d'extinction ou chambre de coupure, permet de contribuer à limiter le courant de court-circuit par extinction de l'arc dans ladite chambre.

Or, après la séparation des contacts, l'arc se déplace en direction d'une zone appelée pré-chambre; cette zone étant constituée par le volume qui sépare la zone de séparation des contacts et le début des séparateurs composant la chambre de coupure. Cette zone est prévue pour éviter la stagnation de l'arc sur les contacts et favoriser un allongement de l'arc plus rapide et plus grand que celui provoqué par la seule ouverture mécanique des contacts.

La montée de l'arc dans cette zone appelée pré-chambre constitue une phase primordiale pour limiter le courant de court-circuit et permettre à l'appareil de couper le circuit.

De manière bien connue, l'allongement de l'arc peut être réalisé par soufflage naturel appelé aussi effet de boucle ou bien par effet magnétique.

Dans le premier cas, (soufflage naturel) par auto-ventilation, chaque pôle de coupure est coiffé par un boîtier isolant en matière plastique longitudinalement ouvert à la partie inférieure et réduit à une fente à la partie supérieure. Ce système crée un effet de cheminée appelé également effet de boucle.

L'effet de boucle se manifeste de la manière suivante :

Lorsque l'arc apparaît, suite à sa température élevée, l'air chaud s'élève en raison de sa plus faible densité et entraîne l'arc vers la partie supérieure, et de l'air frais revient vers la partie inférieure en refroidissant l'arc qui s'éteint.

Dans le cas du soufflage magnétique, chaque pôle est équipé d'une bobine et d'un circuit magnétique. Le courant passe dans une bobine en série avec le contact. Le champs magnétique ainsi produit provoque une force qui fait monter l'arc. L'arc va s'élever d'autant plus rapidement que le courant à couper sera important, la cheminée de soufflage favorisant le phénomène.

L'encombrement dans ces petits appareils ne permet pas d'utiliser de moyens traditionnels de soufflage de l'arc du type U magnétique, et ceci spécialement dans les appareils dans lesquels l'on cherche encore à réduire le pas.

Dans les produits actuels, des solutions partielles ont été trouvées, en ce sens qu'elles contribuent à améliorer la propulsion de l'arc, mais présentent cependant certains inconvénients.

Dans certains produits en effet, le contact fixe est en acier cuivré, ce qui contribue à améliorer la propulsion de l'arc, mais du fait de la résistivité de l'acier, cela limite l'utilisation de cette solution pour de petits calibres (<ou =25A). Dans d'autres appareils, cette pièce est placée sous le contact fixe du côté opposé au contact mobile.

Dans ce cas, l'éloignement de cette pièce par rapport à l'arc diminue fortement son efficacité.

D'autres solutions consistent à incorporer les pièces magnétiques à la pièce cuivrée du côté du contact fixe, ce qui entraînait un échauffement intempestif (l'acier étant moins conducteur que le cuivre) et une réalisation industrielle plus complexe du fait d'une soudure entre l'acier et le cuivre à réaliser.

Les documents CN 102 427 006 A et CN 104 124 117 A divulguent des contacts fixes de dispositifs d'extinction d'arc, comportant des ailettes magnétiques.

### EXPOSE DE L'INVENTION

La présente invention résout ces problèmes et propose un dispositif d'extinction d'arc permettant d'augmenter la force de propulsion de l'arc sans augmenter l'encombrement de l'appareil, ainsi qu'un appareil de protection électrique le comportant.

A cet effet, la présente invention a pour objet un dispositif d'extinction d'arc selon la revendication 1.

Selon une caractéristique particulière, le matériau magnétique précité est un matériau ferro-magnétique.

Selon une caractéristique particulère, les portions d'ailes magnétiques incluses dans le contact fixe se prolongent en amont de la pastille jusqu'au raccordement dudit contact avec la carcasse de l'appareil.

Avantageusement, le matériau ferromagnétique précité est de l'acier.

Selon une caractéristique particulière, l'(les) élément(s) magnétique(s) est (sont) fixé(s) au contact fixe par colaminage.

Selon une autre réalisation, les ailes magnétiques précitées sont positionnées chacune dans un logement moulé dans l'une des enveloppes de l'appareil.

Le dispositif comporte des godrons de maintien prévus dans les enveloppes et aptes à assurer le maintien des ailes magnétiques en regard du contact fixe.

La présente invention a encore pour objet un appareil de protection électrique comportant un dispositif d'extinction d'arc comportant les caractéristiques précédemment mentionnées prises seules ou en combinaison.

Selon une caractéristique particulière, cet appareil est un interrupteur ou un disjoncteur basse tension.

Mais d'autres avantages et caractéristiques de l'invention apparaîtront mieux dans la description détaillée qui suit et se réfère aux dessins annexés donnés uniquement à titre d'exemple et dans lesquels :

### BREVE DESCRIPTION DES DESSINS

- La figure 1 est une vue en perspective illustrant la partie intérieure d'un disjoncteur selon l'art antérieur,
- La figure 2 est une vue partielle en coupe, illustrant l'enveloppe de l'appareil, le contact fixe et la pastille de contact, selon l'art antérieur,
- Les figures 3 et 4 illustrent le contact fixe de l'appareil selon une première et une seconde réalisations non couvertes par l'invention,
- La figure 5 est une vue partielle en coupe, illustrant un mode de fixation des ailes magnétiques au contact fixe, selon la première et la seconde réalisations précitées,
- Les figures 6 et 7 sont des vues en perspective similaires aux figures 3 et 4, illustrant respectivement une troisième et une quatrième réalisation non couvertes par l'invention,
- La figure 8 est une vue similaire aux figures 2 et 5, mais selon les troisième et quatrième réalisations précitées,
- Les Figures 9 et 10 sont des vues similaires aux figures 3,4 et 6,7 mais pour une cinquième et une sixième réalisations selon l'invention, et
- La figure 11 est une vue similaire aux figures 2,5 et 8 mais selon les cinquième et sixième réalisations de l'invention.

### EXPOSE DETAILLE DE PLUSIEURS MODES DE REALISATION DE L'INVENTION

Sur la figure 1, on voit la partie intérieure d'un disjoncteur électrique basse tension D permettant de réaliser l'interruption d'un courant électrique par séparation des contacts de manière à protéger les biens et les personnes des effets des courants de court-circuit.

De manière connue en soi, ce disjoncteur comporte un boîtier isolant B ayant sur sa face avant une manette m de manœuvre et sur ses deux faces latérales étroites, des bornes de connexion C. A l'intérieur du boîtier sont logés, un contact mobile 5 et un contact fixe 1. Ce contact mobile 5 est commandé par un mécanisme de commande M reliant la manette précitée m au contact mobile 5 pour la fermeture des contacts.

Dans ce boîtier sont également logés un déclencheur thermique T et un déclencheur électromagnétique E, susceptibles de provoquer respectivement en cas de surcharge ou de court-circuit, une ouverture automatique des contacts. La partie intérieure du boîtier renferme une chambre de coupure constituée par une première chambre dite de formation d'arc a comportant le contact fixe 1 et le contact mobile 5, cette chambre de formation d'arc étant suivie d'une pré-chambre b destinée à éviter la stagnation de l'arc et à favoriser l'allongement de l'arc, ladite pré-chambre communiquant avec une chambre dite d'extinction d'arc c à l'intérieur de laquelle l'arc s'éteint. Cette chambre dite d'extinction d'arc c comprend des séparateurs 4 constitués par un empilage de plaques (ou tôles) qui s'étendent parallèlement à la base d du boîtier.

Le contact mobile 5 s'étend sensiblement perpendiculairement au plan des plaques 4 prises séparément, de manière à tirer un arc entre les contacts lors de leur séparation, dont la direction initiale est sensiblement parallèle aux plaques.

De manière connue en soi, un tel appareil comporte des moyens pour améliorer la propulsion de l'arc de manière à réduire le temps de départ d'arc.

Usuellement, les contacts fixe 1 et mobile 5 sont réalisés en cuivre.

Selon l'invention, ces moyens comportent des éléments ferromagnétiques placés au voisinage de l'arc mais étant agencés de manière à ne pas être traversés par le courant nominal.

Selon une première réalisation non couverte par l'invention illustrée sur la figure 3, ces moyens comportent une partie en acier 7 ajoutée en bout du contact fixe 1, après la pastille de contact 2. Cette partie en acier 7 peut être fixée à la partie principale du contact fixe 1, par exemple par colaminage. Le gain en force de propulsion sur l'arc est de l'ordre de 6%.

Selon une seconde réalisation non couverte par l'invention illustrée sur la figure 4, deux ailes dites magnétiques 6a sont ajoutées au contact fixe, de part et d'autre de la pastille de contact 2 du contact fixe 1 et se prolongeant au moins en partie sur la partie en acier 7 appartenant à la réalisation précédente. Le gain est de l'ordre de 14%.

Ces ailes 6a peuvent également être fixées au reste du contact fixe 1 par colaminage. Cependant, selon un mode de réalisation avantageux plus simple et plus économique, tel qu'illustré sur la figure 5, ces ailes 6a pourront être positionnées chacune dans un logement 8 prévu dans l'une 3 des enveloppes de l'appareil. Avantageusement, ces enveloppes 3 comportent des godrons de maintien (non représentés) permettant un assemblage facilité lors de la refermeture de ces enveloppes, en faisant coïncider parfaitement les ailes magnétiques 6a en regard du contact fixe 1.

Selon une troisième réalisation illustrée sur la figure 6, le contact fixe comporte une partie en acier 7 selon la première réalisation précitée, et ces ailes magnétiques 6b comportent une partie sur-épaissie s'étendant parallèlement aux bords desdites ailes, sur toute la longueur de la pastille de contact 2 et en direction du contact mobile 5. Le gain est alors de l'ordre de 31 %.

Selon une quatrième réalisation illustrée sur la figure 7, ces ailes magnétiques comportant une sur-épaisseur 6b sont réalisées sur un contact réalisé totalement en cuivre. Le gain est alors de l'ordre de 20%.

Avantageusement, ces ailes comportant cette partie sur-épaissie 6b pourront être réalisées selon le mode de réalisation déjà décrit en relation avec la figure 5, et qui est illustré cette fois sur la figure 8.

Selon une cinquième réalisation selon l'invention illustrée sur la figure 9, ces ailes magnétiques 6c ne sont pas ajoutées au contact fixe 1, mais sont incluses dans le contact fixe. Elles s'étendent dans le plan de la pastille de contact 2, parallèlement aux bords longitudinaux de cette pastille, en partant du bord libre du contact fixe situé du côté opposé au contact mobile, sur une certaine longueur en direction de l'autre extrémité du contact fixe, l'encombrement extérieur du contact fixe étant identique à celui d'un contact fixe classique. Le gain obtenu est alors de l'ordre de 42%.

Selon une sixième réalisation selon l'invention illustrée sur la figure 10, ces ailes 6d sont incluses sur toute la longueur du contact fixe en amont de la pastille 2 jusqu'au raccordement avec la carcasse. Le gain obtenu est alors de l'ordre de 35%.

Le même mode de réalisation avantageux précédemment décrit pour les réalisations précédentes peut être utilisé pour réaliser la fixation des éléments 6 de ces deux réalisations qui viennent d'être décrites, tel qu'illustré sur la figure 11.

La solution la plus avantageuse apportant à la fois un gain important en terme de propulsion de l'arc et un encombrement conforme aux exigences, est apportée par la cinquième réalisation.

La présente invention s'adapte parfaitement aux contraintes d'encombrement de l'appareil réalisé. La présence de pièces ferromagnétiques à proximité du contact fixe permet de déformer le champ magnétique présent au voisinage du contact fixe. Ceci entraîne une augmentation du champ magnétique vu par l'arc électrique et ainsi une augmentation de la force de Laplace s'appliquant sur l'arc électrique et, par voie de conséquence, un déplacement plus rapide de l'arc électrique vers la chambre de coupure et ainsi une amélioration de la limitation du courant.

L'invention permet donc d'éviter les inconvénients des solutions antérieures et de conserver les avantages d'un départ d'arc favorisé, du fait que l'élément ou les éléments ferromagnétique(s) se trouve(nt) au voisinage de l'emplacement de l'arc, mais n'est(ne sont) pas traversé(s) par le courant permanent, étant juste traversé(s) par le courant pendant la coupure.

L'invention s'applique à tous les appareils de protection électrique dans lesquels il est nécessaire d'améliorer la propulsion d'un arc électrique dans un encombrement constant.

Bien entendu, l'invention n'est pas limitée aux modes de réalisation décrits et illustrés qui n'ont été donnés qu'à titre d'exemple.

## Revendications

1. Dispositif d'extinction d'arc dans un appareil de protection électrique D comportant une chambre de formation d'arc (a) renfermant un contact fixe (1) et un contact mobile (5) lesquels au moment de leur séparation forment un arc entre eux, cette chambre de formation d'arc (a) étant suivie d'une pré-chambre (b) destinée à éviter la stagnation de l'arc et à favoriser l'allongement de l'arc, ladite pré-chambre communiquant avec une chambre dite d'extinction d'arc (c) à l'intérieur de laquelle l'arc est éteint, et des moyens pour améliorer la propulsion de l'arc dans la préchambre, ledit contact fixe comportant une zone conductrice (z) dite de contact correspondant à la surface du contact fixe traversée par le courant nominal en position de fermeture des contacts, ces moyens pour améliorer la propulsion de l'arc comprenant au moins un élément (6, 6c, 6d) réalisé en un matériau magnétique, dit élément magnétique, cet élément étant intégré au contact fixe (1) de manière à se trouver au voisinage de l'emplacement de l'arc mais hors de la zone de contact précitée (z), de manière à n'être en contact avec le courant que pendant la coupure sans être traversé par le courant nominal,
le dispositif comprenant deux ailes longitudinales magnétiques (6, 6c, 6d) ajoutées respectivement de part et d'autre de la zone de contact (z) du contact fixe (1) et s'étendant sur une partie au moins de la longueur de cette zone de contact (z), la zone de contact (z) comportant une pastille de contact (2),
**caractérisé en ce que**
ces ailes magnétiques (6, 6c, 6d) sont incluses dans le contact fixe (1) au droit de la pastille de contact (2) sur sensiblement toute la longueur du contact en aval de la pastille (2).

2. Dispositif d'extinction d'arc selon la revendication 1, **caractérisé en ce que** le matériau magnétique précité est un matériau ferro-magnétique.

3. Dispositif d'extinction d'arc selon la revendication 1 ou 2, **caractérisé en ce que** les portions d'ailes magnétiques (6d) incluses précitées dans le contact fixe (1) se prolongent en amont de la pastille (2) jusqu'au raccordement dudit contact (1) avec la carcasse de l'appareil D.

4. Dispositif d'extinction d'arc selon l'une quelconque des revendications précédentes, **caractérisé en ce que** le matériau ferromagnétique précité est de l'acier.

5. Dispositif d'extinction d'arc selon l'une quelconque des revendications précédentes, **caractérisé en ce que** l'(les) élément(s) magnétique(s) (6, 6c, 6d) est (sont) fixé(s) au contact fixe (1) par colaminage.

6. Dispositif d'extinction d'arc selon l'une quelconque des revendications précédentes, **caractérisé en ce que** les ailes magnétiques précitées (6, 6c, 6d) sont positionnées chacune dans un logement (8) moulé dans l'une des enveloppes (3) de l'appareil.

7. Dispositif d'extinction d'arc selon l'une quelconque des revendications précédentes, **caractérisé en ce qu'**il comporte des godrons de maintien prévus dans les enveloppes (3) et aptes à assurer le maintien des ailes magnétiques (6, 6c, 6d) en regard du contact fixe (1).

8. Appareil de protection électrique comportant un dispositif d'extinction d'arc. selon l'une quelconque des revendications précédentes.

9. Appareil de protection électrique selon la revendication 8, **caractérisé en ce que** c'est un interrupteur ou un disjoncteur basse tension.

## Patentansprüche

1. Lichtbogenlöschvorrichtung in einem elektrischen Schutzgerät D, die eine Lichtbogenbildungskammer (a), die einen ortsfesten Kontakt (1) und einen beweglichen Kontakt (5) umschließt, die zum Zeitpunkt ihrer Trennung einen Lichtbogen zwischen sich bilden, wobei auf diese Lichtbogenbildungskammer (a) eine Vorkammer (b) folgt, die dazu bestimmt ist, die Stagnierung des Lichtbogens zu verhindern und die Dehnung des Lichtbogens zu begünstigen, wobei die Vorkammer mit einer so genannten Lichtbogenlöschkammer (c) in Verbindung steht, in deren Innerem der Lichtbogen gelöscht wird, und Einrichtungen aufweist, um den Antrieb des Lichtbogens in die Vorkammer zu verbessern, wobei der ortsfeste Kontakt eine so genannte leitende Kontaktzone (z) aufweist, die der Fläche des ortsfesten Kontakts entspricht, die in der Schließstellung der Kontakte vom Nennstrom durchquert wird,
wobei diese Einrichtungen zur Verbesserung des Antriebs des Lichtbogens mindestens ein Element (6, 6c, 6d) enthalten, das aus einem magnetischen Material hergestellt ist, magnetisches Element genannt, wobei dieses Element in den ortsfesten Kontakt (1) integriert ist, um sich in der Nähe des Standorts des Lichtbogens, aber außerhalb der erwähnten Kontaktzone (z) zu befinden, um nur während der Abschaltung mit dem Strom in Kontakt zu sein, ohne vom Nennstrom durchflossen zu werden, wobei die Vorrichtung zwei magnetische Längsflügel (6, 6c, 6d) enthält, die zu beiden Seiten der Kontaktzone (z) des ortsfesten Kontakts (1) hinzugefügt werden und sich über mindestens einen Teil der Länge dieser Kontaktzone (z) erstrecken, wobei die Kontaktzone (z) eine Kontaktpastille (2) aufweist,
**dadurch gekennzeichnet, dass** diese magnetischen Flügel (6, 6c, 6d) im ortsfesten Kontakt (1) gegenüber der Kontaktpastille (2) im Wesentlichen über die ganze Länge des Kontakts stromabwärts hinter der Pastille (2) enthalten sind.

2. Lichtbogenlöschvorrichtung nach Anspruch 1, **dadurch gekennzeichnet, dass** das erwähnte magnetische Material ein ferromagnetisches Material ist.

3. Lichtbogenlöschvorrichtung nach Anspruch 1 oder 2, **dadurch gekennzeichnet, dass** die erwähnten im ortsfesten Kontakt (1) enthaltenen magnetischen Flügelabschnitte (6d) sich stromaufwärts vor der Pastille (2) bis zum Anschluss des Kontakts (1) an das Gehäuse des Geräts D verlängern.

4. Lichtbogenlöschvorrichtung nach einem der vorhergehenden Ansprüche, **dadurch gekennzeichnet, dass** das erwähnte ferromagnetische Material Stahl ist.

5. Lichtbogenlöschvorrichtung nach einem der vorhergehenden Ansprüche, **dadurch gekennzeichnet, dass** das(die) magnetische(n) Element(e) (6, 6c, 6d) durch Kolaminieren am ortsfesten Kontakt (1) befestigt wird(werden).

6. Lichtbogenlöschvorrichtung nach einem der vorhergehenden Ansprüche, **dadurch gekennzeichnet, dass** die erwähnten magnetischen Flügel (6, 6c, 6d) je in einer Aufnahme (8) positioniert sind, die in einer der Hüllen (3) des Geräts geformt ist.

7. Lichtbogenlöschvorrichtung nach einem der vorhergehenden Ansprüche, **dadurch gekennzeichnet, dass** sie Haltebuckel aufweist, die in den Hüllen (3) vorgesehen und in der Lage sind, den Halt der magnetischen Flügel (6, 6c, 6d) gegenüber dem ortsfesten Kontakt (1) zu gewährleisten.

8. Elektrisches Schutzgerät, das eine Lichtbogenlöschvorrichtung. nach einem der vorhergehenden Ansprüche aufweist.

9. Elektrisches Schutzgerät nach Anspruch 8, **dadurch gekennzeichnet, dass** es ein Schalter oder ein Niederspannungstrennschalter ist.

## Claims

1. Arc extinguishing device for extinguishing arcs in an electrical protection unit (D) comprising an arc formation chamber (a) enclosing a fixed contact (1) and a moving contact (5) which, when they are separated, form an arc between them, this arc formation chamber (a) being followed by a preliminary chamber (b) intended to prevent the arc from stagnating and to promote the prolongation of the arc, said preliminary chamber communicating with what is called an arc extinguishing chamber within which the arc is extinguished, and means for improving the propulsion of the arc in the preliminary chamber, said fixed contact comprising a conductive region (z), called contact region, corresponding to the surface of the fixed contact that is flowed through by the nominal current in the closed position of the contacts, these means for improving the propulsion of the arc comprising at least one element (6, 6c, 6d) made from a magnetic material, called magnetic element, this element being integrated into the fixed contact (1) so as to be located close to the location of the arc but outside the abovementioned contact region (z), so as to be in contact with the current only during switching without being flowed through by the nominal current, the device comprising two magnetic longitudinal fins (6, 6c, 6d) added respectively on either side of the contact region (z) of the fixed contact (1) and extending over at least part of the length of this contact region (z), the contact region (z) comprising a contact tab (2), **characterized in that** these magnetic fins (6, 6c, 6d) are included within the fixed contact (1) to the right of the contact tab (2) over substantially the entire length of the contact downstream of the tab (2).

2. Arc extinguishing device according to Claim 1, **characterized in that** the abovementioned magnetic material is a ferromagnetic material.

3. Arc extinguishing device according to Claim 1 or 2, **characterized in that** the abovementioned magnetic fin portions (6d) included within the fixed contact (1) extend upstream of the tab (2) as far as the connection of said contact (1) to the body of the unit (D).

4. Arc extinguishing device according to any one of the preceding claims, **characterized in that** the abovementioned ferromagnetic material is steel.

5. Arc extinguishing device according to any one of the preceding claims, **characterized in that** the magnetic element(s) (6, 6c, 6d) is (are) fixed to the fixed contact (1) by roll bonding.

6. Arc extinguishing device according to any one of the preceding claims, **characterized in that** the abovementioned magnetic fins (6, 6c, 6d) are each positioned in a recess (8) moulded into one of the casings (3) of the unit.

7. Arc extinguishing device according to any one of the preceding claims, **characterized in that** it comprises holding gadroons provided in the casings (3) and able to hold the magnetic fins (6, 6c, 6d) facing the fixed contact (1).

8. Electrical protection unit comprising an arc extinguishing device according to any one of the preceding claims.

9. Electrical protection unit according to Claim 8, **characterized in that** it is a switch or a low-voltage circuit breaker.
